# EUROPÄISCHE PATENTSCHRIFT

(11) **EP 1 981 680 B1**
(45) Veröffentlichungstag und Bekanntmachung des Hinweises auf die Patenterteilung: **19.11.2014**
(21) Anmeldenummer: 07702909.8
(22) Anmeldetag: 20.01.2007
(51) Int. Cl.: B23K 26/36, B44C 1/22, G05G 1/10, G09F 13/04, H01H 3/02

(54) **BEDIENELEMENT**
CONTROL ELEMENT
ELEMENT D'ACTIONNEMENT

(30) Priorität: 04.02.2006 DE 102006005089
(43) Veröffentlichungstag der Anmeldung: 22.10.2008
(73) Patentinhaber: Preh GmbH, 97616 Bad Neustadt a. d. Saale (DE)
(72) Erfinder: LUST, Matthias, 97616 Bad Neustadt (DE); WILHELM, Horst, 58566 Kierspe (DE); HALLER, Michael, 97688 Bad Kissingen (DE); STAHL, Martin, 97708 Steinach (DE)
(74) Vertreter: Bauer, Wulf
(86) Internationale Anmeldenummer: PCT/EP2007/000481
(87) Internationale Veröffentlichungsnummer: WO 2007/087990

(56) Entgegenhaltungen:
- EP-A- 1 605 481
- WO-A2-2004/099460
- DE-A1- 4 212 423
- DE-A1-102005 006 459
- DE-U1- 20 318 656
- DE-U1-202004 003 362
- JP-A- 3 116 085
- JP-A- 4 037 487
- JP-A- 6 044 856
- JP-A- 2000 212 760
- US-A1- 2003 215 634

## Beschreibung

Die Erfindung betrifft ein Verfahren zur Herstellung eines Bedienelementes, insbesondere zur Herstellung eines Bedienelementes für ein Kraftfahrzeug, aus einem durchleuchtbaren Werkstoff, das mit mindestens einer opaken Beschichtung versehen ist und mit einer transparenten Lackschicht auf der Beschichtung.

Ein bevorzugtes Anwendungsgebiet der Erfindung liegt im Bereich der Kraftfahrzeuge und dort bei Bedienelementen, die zum größten Teil hinterleuchtet sind. Es ist darüber hinaus ebenfalls vorstellbar, die Erfindung an Bedienelementen der Unterhaltungselektronik, im Bereich von Küchengeräten oder an Waschmaschinen, der sogenannten weißen Ware, einzusetzen, eben dort, wo Bedienelemente eingesetzt werden, die hinterleuchtet sind und die von ihrer Optik her ein metallisches Aussehen aufweisen sollen. Zur Hinterleuchtung werden hierbei bevorzugt transluzente Kunststoffe eingesetzt, die die Möglichkeit bieten, mittels eines Leuchtmittels das Bedienelement oder den Taster von einer Rückseite her auszuleuchten und eine in die Beschichtung des Bedienelementes oder der Taste eingebrachte Symbolik zu hinterteuchten. Ein hierfür bevorzugt eingesetzter Werkstoff ist Polycarbonat (PC) oder Polymethylmethacrylat (PMMA), diese Kunststoffe bieten günstige Eigenschaften in Bezug auf die Verarbeitung und die Durch- oder Hinterleuchtung.

Ein Trend, der sich bei Bedienelementen in Kraftfahrzeugen durchsetzt, ist der, die Bedienelemente oder Taster mit einer metallisch anmutenden Optik zu versehen. Hierbei werden die Bauelemente aus einem Kunststoff gespritzt und nach verschiedensten Verfahren mit einer metallischen Beschichtung versehen. Metallische Beschichtungen, die eine hochglänzende Chromoptik oder das Aussehen von Aluminium (AL) oder Ruthenium (RU) oder eine vergleichbare glänzende Oberfläche aufweisen, werden nach heutigem Stand der Technik zumeist durch ein Galvanisierungs- oder PVD (Physical Vapor Deposition) - Verfahren aufgetragen.

Beim Galvanisieren erfolgt eine Metallisierung üblicherweise nach den Prozessschritten: Palladiumbekeimung, Reduktion, chemische Metallisierung, zum Beispiel mittels Nickel oder Kupfer, und galvanische Verstärkung, zum Beispiel mit Chrom. Beim PVD-Verfahren erfolgt das Metallisieren mittels einer physikalischen Abscheidung aus der Gasphase, zum Beispiel mittels Aufdampfens.

Ein Einsatz eines PVD-Verfahrens in Bezug auf Kunststoffe zur Erzeugung von metallischen Beschichtungen auf Werkstücken ist in der DE 103 37 456 A1 beschrieben. So bietet dieses Verfahren die Möglichkeit einer Direktmetallisierung der Oberfläche des Werkstoffes oder eines Bauteils, wobei die metallische Beschichtung aus einer oder mehreren aufeinander liegenden gleichen oder unterschiedlichen Metallschichten besteht. Mittels der in dem Verfahren beschriebenen Technik, können auch Werkstoffe oder Bauteile mit niedrigeren Oberflächenenergien beschichtet werden. Hierbei werden die Oberflächenenergien der Werkstoffe oder Bauteile mittels eines Plasmas aktiviert, wodurch eine sehr gute Haftung auf Polymeren erzeugt wird. Bei der Plasmaaktivierung wird ein Gas oder ein Gasgemisch einer elektrischen Gasentladung im Vakuum unterzogen. Dabei werden Elektronen, Ionen, Radikale und Neutralteilchen erzeugt, die auf die Oberfläche des Werkstoffs des Bauteils prallen, dadurch können Kontaminationen entfernt und die Oberfläche aufgeraut und chemisch modifiziert werden. Danach erfolgt eine Direktmetallisierung, bei der in einem beschriebenen Ausführungsbeispiel eine Chrom- und Aluminiumschicht erzeugt wird, die eine Gesamtschichtdicke von etwa 330 nm aufweist.

In der gattungsbildenden, unveröffentlichten DE 10 2005 006 459 ist ein metallisiertes Kunststoffbauteil und ein Verfahren zur Herstellung eines metallisierten Kunststoffbauteils mit einer metallischen Beschichtung und einer auf die metallische Beschichtung aufgebrachten Lackschicht, die in ungefärbter Form vorliegen kann, beschrieben. Beschrieben ist ein Bedienelement, das mit einer metallischen Beschichtung versehen ist, die beispielsweise mittels eines PVD-Verfahrens aufgetragen ist. Nach dem Aufbringen der metallischen Beschichtung wird mittels eines Lasers eine Symbolik in das Bedienelement eingebracht. Auf diese erste metallische Beschichtung, wird anschließend beispielsweise mittels eines galvanischen Verfahrens eine Metallschicht abgeschieden, so dass eine aus zwei Lagen bestehende metallische Beschichtung erzeugt ist, bei der der vorab freigelaserte Bereich nicht mit der metallischen Beschichtung versehen ist. Wird nun das Bedienelement hinterleuchtet, so tritt das Licht lediglich im Bereich des freigelaserten Bereichs des Bedienelementes aus. Der opake Bereich, auf dem die metallische Beschichtung vorhanden ist, erscheint hierbei als Metallteil, in das eine Symbolik eingebracht ist. Beschrieben ist ebenfalls das Auftragen einer ungefärbten Lackschicht, die auch als Klarlackschicht bezeichnet ist. Nachteilig hierbei ist, dass die Symbolik einen zusammenhängenden Bereich darstellen muß, da die haftvermittelnde erste Beschichtung zum Galvanisieren unter Spannung gelegt werden muß. Es sind somit keine Symbole darstellbar, die in ihrem Inneren metallische Bereiche aufweisen.

Aus der DE 42 12 423 ist ferner ein Verfahren zur Herstellung von Bedienelementen mit hinterleuchtbaren Symbolen bekannt, bei dem ein transparenter Grundkörper mit drei Lackschichten versehen wird. Zwischen eine diffus-transparente Schicht oder einem diffus-transparenten Grundkörper und einer lichtundurchlässigen Schicht wird eine klar transparente Pufferschicht angeordnet. Die untere Lackschicht bestimmt das Aussehen des Bedienelementes und bleibt vollständig erhalten, wenn die obere lichtundurchlässige Lackschicht zur Erzeugung eines Symbols mittels Laserstrahlung abgetragen wird, wobei die darunter liegende Klarlackschicht nur teilweise von der auf sie durchdringenden Laser-strahlung abgetragen wird.

Aus der US 2003/0215634 ist es ferner bekannt, Metall-Nanopartikel in Materialien für magnetische Aufzeichnungsmedien zu verwenden. Dabei wird eine Schicht mit Nanopartikeln auf einen Träger aufgebracht und anschließend mit Laserlicht bestrahlt.

Die DE 20 2004 003 362 offenbart zu der Verwendung von Nanopartikeln, dass hochtransparente Kunststoffmaterialien durch die Zugabe von nanoskaligen lasersensitiven Metalloxiden lasermarkierbar und/oder laserschweißbar gemacht werden können. Die Lasermarkierbarkeit kann beispielsweise dazu genutzt werden, um Symbole in transparente Kunststoffe einzubringen, indem sich das transparente Kunststoffmaterial in diesen Bereichen verfärbt oder entfärbt.

Darüber hinaus sind aus der DE 203 18 656 Bedienelemente bekannt, die auf der Oberseite eines Grundkörpers eine farbgebende Schicht aufweisen, die entsprechend eines darzustellenden Zeichens ausgenommen ist. Dabei ist das Material des Grundkörpers für einen die Zeichen herstellenden Laserstrahl transparent und wird beim Heraustrennen der Zeichen durch Laserstrahlung nicht beschädigt.

Es ist Aufgabe der Erfindung, ein Verfahren zur Herstellung eines Bedienelementes bereit zu stellen, dass mit mindestens einer opaken Beschichtung versehen ist und darüber hinaus eine transparente Lackschicht aufweist, wobei in die Lackschicht und die Beschichtung eine beliebige Symbolik einbringbar ist. Darüber hinaus soll die Symbolik in einem Arbeitsschritt einbringbar sein.

Die erfindungsgemäße Aufgabe wird gemäß Anspruch 1 durch ein Verfahren gelöst, bei dem die transparente Lackschicht mit Nanopartikeln versehen ist und die Beschichtung und die Lackschicht bereichsweise mittels eines Lasers entfernt werden. Durch die erfindungsgemäße Zusammensetzung der transparenten Lackschicht, die auch als Klarlackschicht bezeichenbar ist, und den integrierten Nanopartikeln, ist erfindungsgemäß nun die Möglichkeit gegeben, dass der Klarlack mittels der Energie der Laserbestrahlung abtragbar ist. Durch die Auswahl der Partikel im Nanometerbereich bleibt die Klarlackschicht transparent und wird gleichzeitig mittels der Laserbestrahlung aktivierbar. Es ist somit möglich, das Bedienelement oder den Bedienknopf mit einer opaken Beschichtung und einer darüber angebrachten Klarlackschicht herzustellen und anschließend in einem Arbeitsgang eine Symbolik in das Bedienelement oder die Taste einzuarbeiten. Ein weiterer wesentlicher Vorteil in Bezug auf den bekannten Stand der Technik ist der, dass das in das Bedienelement als letzten Arbeitsschritt die Symbolik eingebracht wird. Verschmutzungen des Bedienelementes durch das Einbringen der Symbolik In einen Zwischenschritt der Fertigung in die Beschichtung oder während des Transportes des Bedienelementes vor dem Lackieren können sich somit nicht nachteilig auf das Bedienelement, d.h. das Endprodukt oder den gesamten Fertigungsprozeß auswirken.

Durch die gezielte Auswahl der Durchmesser der in die Klarlackschicht eingebrachten Nanopartikel bleibt die Klarlackschicht transparent, so dass die metallisch anmutende Optik des Bedienteils erhalten bleibt. Die Durchmesser der Nanopartikel liegen dabei in Bereichen zwischen 10 nm bis etwas 10 um und sind somit in der Klarlackschicht nicht sichtbar.

Nachfolgend wird die Erfindung anhand eines Ausführungsbeispiels eines Bedienelementes erläutert.

Es zeigt
- Figur 1: den Schnitt durch ein Bedienelement für ein Kraftfahrzeug, das beispielsweise eine Taste für ein Klimabediengerät darstellt.

Die Figur 1 zeigt den Schnitt durch ein erfindungsgemäß ausgebildetes Bedienelement 1, das in Form einer Taste 1 ausgebildet ist. Die Taste 1 ist in ihrem Inneren hohl ausgeführt, und weist unterschiedliche Dicken auf. Auf den Tastengrundkörper 2 ist eine opake Beschichtung 3 aufgebracht, auf die wiederum eine Klarlackschicht 4 aufgetragen wurde. In die Beschichtung 3 und die Klarlackschicht 4 wurde eine Symbolik 5 mittels eines Lasers eingebracht. Hierbei ist das Einbringen der Symbolik 5 mittels eines Lasers an der filigranen und beliebigen Form der Symbolik und anhand der Abtragung der Beschichtung 3 und der Klarlackschicht erkennbar, wobei die Abtragung in einem Arbeitsschritt und somit durch beide Schichten 3, 4 identisch, das heißt übereinstimmend erfolgt. Im Inneren 6 ist ein Leuchtmittel 7 angeordnet, das Licht L zumindest in Richtung der Oberseite 8 der Taste 1 emittiert.

Der Tastengrundkörper 2 ist hinsichtlich seiner chemischen und physikalischen Eigenschaften nur in soweit eingeschränkt, dass er zumindest bereichsweise.aus einem transluzenten Werkstoff besteht, ausgewählt aus der Gruppe: Glas, Keramik und Polymeren. Vorzugsweise ist der Werkstoff aus einem Polymer gefertigt. Bevorzugte Polymere sind Kunststoffe, wie Polycarbonat (PC), Acrylnitril-Butadien-Styrol (ABS, (PC + ABS)-Blendes, Polyamid (PA) oder Polymethylmethacrylat (PMMA). Weiterhin einsetzbar sind transparente Keramiken, wie zum Beispiel ein Saphir sowie der Werkstoff Glas. Je nach geforderter Lichtintensität des Symbols 5 ist es hierbei vorstellbar, den Werkstoff des Tastengrundkörpers 2 in unterschiedlichen Dicken 9, 10 auszubilden. Wie in der Figur 1 dargestellt, sind die Dicken in den Bereichen 9 und 10 unterschiedlich, um somit eine ausreichende Leuchtdichte im Bereich des Symbols 5 bereit zu stellen.

Auf den Tastengrundkörper 2 ist eine opake Beschichtung 3, aus einer oder mehrerer unterschiedlichen Werkstoffen herstellbar. So ist es erfindungsgemäß vorstellbar, eine Metallschicht oder ein Metallschichtsystem mittels eines PVD- oder CVD-Verfahrens auf dem Tastengrundkörper 2 abzuschneiden. Die Beschichtung 3 hatte hierbei eine Dicke von bis zu 5 µm und besteht aus Übergangsmetallen, Edelmetallen, Legierungen oder auch oxidischen, carbidischen, nitridischen Metallschichten, die in einer oder mehreren Lagen aufgetragen sind. Die Dicke der Beschichtung 3 ist abhängig vom eingesetzten Werkstoff und ist in jedem Fall derart zu wählen, dass sie mittels einer Laseraktivierung abtragbar ist. Darüber hinaus ist die Beschichtung 3 auch aus einem eingefärbten Lack herstellbar. Darüber hinaus besteht die Möglichkeit, den Tastengrundkörper 2 einer geeigneten Vorbehandlung, wie beispielsweise einer Plasmabehandlung, zu unterwerfen. Darüber hinaus ist es ebenfalls vorstellbar auf den Tastengrundkörper 2 eine Primer-Lackierung als Beschichtung 3 aufzubringen. Die Beschichtung 3 ist auf jeden Fall lichtundurchlässig auszuführen, und besitzt die vorteilhafte Eigenschaft, dass der Tastengrundkörper mit einer metallischen oder optisch aufwertenden Beschichtung 3 versehen ist.

Auf diese Beschichtung 3 wird die erfindungsgemäße transparente Klarlackschicht 4 aufgebracht. Das Aufbringen der Klarlackschicht 4 erfolgt in der üblichen Art und Weise mittels Sprühen. In die Klarlackschicht 4 sind Nanopartikel eingebracht, die mittels der Energie des Laserstrahls aktivierbar sind, so dass die Klarlackschicht 4 mittels des Lasers abtragbar ist. Die Nanopartikel bestehen aus Metalloxiden wie beispielsweise Zinkoxid, Indiumzinnoxid (ITO) und sind transparent. Die Nanopartikel weisen einen Durchmesser zwischen 10 nm und 10 µm auf. Eingesetzt werden die Nanopartikel in einer Volumenkonzentration von 0,01 % bis zu 10 %. Die Nanopartikel 11 sind in der Klarlackschicht 4 gleichmäßig verteilt und als Punkte 11 in der Klarlackschicht 4 der Figur 1 dargestellt.

In das Schichtsystem 3, 4 aus Beschichtung 3 und Klarlackschicht 4 wird nach dem Aufbringen der Beschichtung 3 und der Klarlackschicht 4 mittels eines Lasers ein Symbol 5 eingebracht. Dies wird erfindungsgemäß dadurch möglich, dass die Klarlackschicht 4 mittels des Lasers aktivierbar wird und weil die Beschichtung 3 eine Dicke aufweist, die mittels der Energie des Lasers abtragbar ist. Es ist somit erfindungsgemäß möglich, in das Bedienelement 1 eine beliebige Symbolik 5 nach dem Beschichten und Besprühen der Taste in die Taste 1 und in einem Arbeitsgang oder Verfahrensschritt einzubringen. Es ist somit erfindungsgemäß vorstellbar ein Bedienelement 1 herzustellen, dass eine metallische Optik aufweist, und in dem eine hinterleuchtbare Symbolik eingearbeitet ist.

Derartige Bedienelemente 1 sind beispielsweise im Kraftfahrzeug als Bedienelemente, in Gebrauchsartikeln der Unterhaltungselektronik, in Küchengeräten oder in der sogenannten weißen Ware, wie beispielsweise einer Waschmaschine im Edelstahllook, einsetzbar.

Die Klarlackschicht 4 weist eine Dicke von bis zu 100 µm auf. Die Symbolik ist somit bei geeignetem Werkstoff, das heißt Substrat hinterleuchtbar, wenn zum Beispiel als transluzenter Werkstoff Polycarbonat Verwendung findet.

## Patentansprüche

1. Verfahren zur Herstellung eines Bedienelementes, insbesondere für ein Kraftfahrzeug, bei dem auf einen Tastengrundkörper (2) aus einem transluzenten Werkstoff eine opake Beschichtung (3) aufgebracht wird, woraufhin auf die opake Beschichtung (3) eine transparente Lackschicht (4) aufgebracht wird, **dadurch gekennzeichnet, dass** in die transparente Lackschicht Nanopartikel (11) eingebracht sind und die opake Beschichtung (3) und die Lackschicht (4) in einem Arbeitsschritt bereichsweise mittels eines Lasers entfernt werden, wodurch sowohl in der opaken Beschichtung (3) als auch in der transparenten Lackschicht (4) eine Symbolik (5) ausgebildet wird, die hinterleuchtbar ist.

2. Verfahren nach Anspruch 1, **dadurch gekennzeichnet, dass** die Nanopartikel (11) einen Durchmesser von 10nm bis 10µm aufweisen und in einer Volumenkonzentration von 0,01% bis 10% vorliegen und aus Metalloxiden bestehen.

3. Verfahren nach Anspruch 2, **dadurch gekennzeichnet, dass** die Nanopartikel (11) aus Zinkoxid oder Indiumzinnoxid (ITO) bestehen.

4. Verfahren nach einem oder mehreren der Ansprüche 1 bis 3, **dadurch gekennzeichnet, dass** die transparente Lackschicht (4) eine Dicke aufweist, die kleiner als 100 µm ist.

5. Verfahren nach einem oder mehreren der Ansprüche 1 bis 4, **dadurch gekennzeichnet, dass** die opake Beschichtung (3) eine Metallschicht mit einer Dicke von <5 µm ist und mittels eines PVD- oder CVD-Verfahrens ein- oder mehrlagig aufgebracht wird.

6. Verfahren nach Anspruch 5, **dadurch gekennzeichnet, dass** die Metallschicht (3) mittels eines reaktiven PVD-Verfahrens erzeugt wird und als oxidische, carbidische oder nitridische Metallschicht (3) ausgebildet wird.

7. Verfahren nach einem oder mehreren der Ansprüche 1 bis 6, **dadurch gekennzeichnet, dass** vor der opaken Beschichtung (3) eine Haftschicht, insbesondere eine Primer-Lackierung, auf den transluzenten Werkstoff des Tastengrundkörpers (2) aufgebracht wird.

## Claims

1. A method for producing an operating element, in particular for a motor vehicle, in which an opaque coating (3) is applied onto a basic key body (2) made from a translucent material, whereupon a transparent paint layer (4) is applied onto the opaque coating (3), **characterised in that** nanoparticles (11) are incorporated into the transparent paint layer and the opaque coating (3) and the paint layer (4) are removed in a single working step in some areas by means of a laser, whereby symbols (5) that can be backlit are formed both in the opaque coating (3) and in the transparent paint layer (4).

2. The method according to claim **1, characterised in that** the nanoparticles (11) have a diameter of 10 nm to 10 µm and are provided in a volume concentration of 0.01% to 10% and consist of metal oxides.

3. The method according to claim 2, **characterised in that** the nanoparticles (11) consist of zinc oxide or indium-tin-oxide (ITO).

4. The method according to any one or more of the claims 1 to **3, characterised in that** the transparent paint layer (4) has a thickness smaller than 100 µm.

5. The method according to any one of more of the claims 1 to 4, **characterised in that** the opaque coating (3) is a metal layer with a thickness of <5 µm and is applied in one or more layers by means of a PVD or CVD process.

6. The method according to claim 5, **characterised in that** the metal layer (3) is produced by means of a reactive PVD process and is formed as an oxidic, carbidic or nitridic metal layer (3).

7. The method according to any one or more of the claims 1 to 6, **characterised in that** an bonding layer, in particular a primer paint coating, is applied onto the translucent material of the basic key body (2) prior to the opaque coating (3).

## Revendications

1. Procédé de fabrication d'un élément de commande, en particulier pour un véhicule automobile, dans lequel un revêtement opaque (3) est appliqué sur un corps de base de touche (2) en un matériau translucide, ce après quoi une couche de vernis transparente (4) est appliquée sur ledit revêtement opaque (3), **caractérisé par le fait que** des nanoparticules (11) sont incorporées dans ladite couche de vernis transparente et que le revêtement opaque (3) et la couche de vernis (4) sont éliminés par régions au moyen d'un laser dans une opération, une symbolique (5) étant ainsi réalisée aussi bien dans le revêtement opaque (3) que dans la couche de vernis transparente (4), qui peut être éclairée de derrière.

2. Procédé selon la revendication 1, **caractérisé par le fait que** les nanoparticules (11) présentent un diamètre compris entre 10 nm et 10 µm et sont présentes en une concentration en volume comprise entre 0,01 % et 10 % et se composent d'oxydes métalliques.

3. Procédé selon la revendication 2, **caractérisé par le fait que** les nanoparticules (11) se composent d'oxyde de zinc ou d'oxyde d'indium-étain (ITO).

4. Procédé selon l'une ou plusieurs des revendications 1 à 3, **caractérisé par le fait que** ladite couche de vernis transparente (4) présente une épaisseur qui est inférieure à 100 µm.

5. Procédé selon l'une ou plusieurs des revendications 1 à 4, **caractérisé par le fait que** ledit revêtement opaque (3) est une couche de métal ayant une épaisseur < 5 µm et est appliqué en une ou plusieurs couche(s) au moyen d'un procédé PVD ou CVD.

6. Procédé selon la revendication 5, **caractérisé par le fait que** ladite couche de métal (3) est produite au moyen d'un procédé PVD réactif et est réalisée en tant que couche de métal (3) d'oxyde, de carbure ou de nitrure.

7. Procédé selon l'une ou plusieurs des revendications 1 à 6, **caractérisé par le fait que**, avant d'appliquer le revêtement opaque (3), on applique une couche adhésive, en particulier un vernis de couche de fond, sur le matériau translucide du corps de base de touche (2).
